# EUROPÄISCHE PATENTSCHRIFT

(11) **EP 0 316 504 B1**
(45) Veröffentlichungstag und Bekanntmachung des Hinweises auf die Patenterteilung: **17.06.1992**
(21) Anmeldenummer: 88100047.5
(22) Anmeldetag: 04.01.1988
(51) Int. Cl.: B65D 47/04

(54) **Einteiliger Schnappverschluss**
One-piece snap closure
Fermeture à enclenchement en une pièce

(30) Priorität: 13.11.1987 DE 3738682
(43) Veröffentlichungstag der Anmeldung: 24.05.1989
(73) Patentinhaber: Bielsteiner Verschlusstechnik GmbH, D-5270 Bomig (DE)
(72) Erfinder: Rosenthal, Karl-Heinz, D-5226 Reichshof (DE)
(74) Vertreter: Strehl Schübel-Hopf Groening & Partner

(56) Entgegenhaltungen:
- EP-A- 0 199 673
- FR-A- 2 371 352
- US-A- 4 399 928

## Beschreibung

Die Erfindung betrifft einen einteilingen Schnappverschluß aus Kunststoff gemäß dem Oberbegriff des Patentanspruchs 1.

Ein Schnappverschluß dieser Gattung ist aus der US-A-4 124 151 bekannt. Dieser Schnappverschluß weist kugelkalottenförmige Drehzapfen und entsprechend geformte Ausnehmungen in den Seitenwänden der für den Deckel vorgesehenen Vertiefung des Verschlusses auf. Bei diesem Verschluß ist vorgesehen, daß die Verschlußdeckelfederkonstruktion nicht unter merklicher Spannung gehalten wird, wenn der Deckel sich entweder in der offenen oder der geschlossenen Stellung befindet, so daß durch diese Konstruktion eine dauerhafte einwandfreie Verschließstellung des Deckels unter der Einwirkung eines Druckes über eine lange Zeitdauer nicht gewährleistet ist.

Der Erfindung liegt die Aufgabe zugrunde, diesen bekannten Schnappverschluß so zu verbessern, daß er den Herstellungs-oder Gießtoleranzen besser angepaßt werden kann, damit durch eine solche Konstruktion allgemein gewährleistet ist, daß der Verschluß innerhalb dieser Toleranzen weder in der voll geöffneten, noch in der voll geschlossenen Stellung des Deckels merklichen Beanspruchungen unterworfen ist. Dabei soll der Schnappverschluß bei geringstmöglichem Materialaufwand bei verhältnismäßig einfacher Werkzeuggestaltung kompakt ausgebildet sein und bei einer leichten Demontage der Schwenklagerkonstruktion zu Reinigungszwecken des Verschlusses eine optimale Stabilität der gesamten Konstruktion unter Vermeidung einer Deformierung der Lagerpunkte bei Betätigung des Schnappverschlusses erreichbar sein.

Die Erfindung löst diese Aufgabe durch die im Kennzeichen des Patentanspruchs 1 enthaltenen Merkmale.

Hierdurch wird ein genau definierter und nicht veränderbarer Drehpunkt des Schnappverschlusses erreicht, wobei es sehr einfach ist, den durch das Federscharnier mit der Verschlußunterseite gelenkig verbundenen Dichthebel aus seiner herstellungsbedingt offenen Lage in die normale Schließstellung durch den Eingriff der Führungswalzen in die nach oben offenen Einstecköffnungen in den Stützwänden auf der Abdeckplatte des Verschlußunterteils zu überführen, um die Verschlußoberseite flächengleich auszubilden. Da die Lagerfläche der Schwenklager für die Führungswalzen aus zwei halbkreisförmigen Vertiefungen besteht, die seitlich zur Anbindung des Federscharniers am Verschlußunterteil offen sind, läßt sich ein Rasteingriff der Führungswalzen in deren Schwenklager erreichen, wobei sie durch das Federscharnier in den halbkreisförmig vertieften Schwenklagerflächen gehalten sind.

Weitere zweckmässige Ausgestaltungen der Erfindung sind in den Unteransprüchen 2 und 3 enthalten.

Nachstehend ist die Erfindung anhand der schematischen Zeichnungen eines Ausführungsbeispiels näher beschrieben. Es zeigen:
- Fig. 1: einen einteiligen Schnappverschluß aus Kunststoff in einem Längsschnitt nach Linie I-I in Fig. 2,
- Fig. 2: eine Draufsicht auf den Schnappverschluß in Fig. 1,
- Fig. 3: den Schnappverschluß nach Fig. 1, jedoch in geschlossener Stellung und
- Fig. 4: den Schnappverschluß gemäß Fig. 3 in vergrößerter Darstellung mit Phantomdarstellungen des Dichthebels in der oberen Totpunktstellung und der maximalen Öffnungsstellung.

In den Fig. ist ein einteiliger Schnappverschluß aus Kunststoff mit einem Verschlußunterteil 1 gezeigt, der auf dem die Öffnung eines nicht gezeigten Behälters umgebenden Hals mittels eines von der Unterseite einer Abdeckplatte 11 vorstehenden Teils 12 dicht anbringbar ist. Eine Öffnung 13 durch die Abdeckplatte 11 ist mittels eines Stopfens 14 verschließbar, der an der Unterseite eines gegenüber dem Verschlußunterteil 1 schwenkbar gelagerten Dichthebels 3 angeordnet ist. Der Dichthebel 3 ist im Abstand oberhalb der Abdeckplatte 11 mit dem Verschlußunterteil 1 durch ein Federscharnier 2 verbunden und unter Überwindung einer Totpunktlage 9 zwischen einer Öffnungs-und Schließstellung schwenkbar.

In der in den Fig. 3 und 4 gezeigten Schließstellung des Dichthebels 3 ist die Oberseite desselben sowie des in dieser Stellung ungespannten Federscharniers 2 einschließlich der Schwenkverbindungen 15 bzw. 16 des letzteren mit dem Dichthebel 3 und dem Verschlußunterteil 1 mit der Verschlußoberseite 6 flächengleich ausgebildet. Die flächengleiche Oberseite 6 des Schnappverschlusses erstreckt sich tangential oberhalb von zwei Führungswalzen 7 des Dichthebels 3, die längs einer Mantellinie 17 an die Schwenkverbindung 15 zwischer Dichthebel 3 und Federscharnier 2 angebunden sind und in Lager 18 auf der Oberseite der Abdeckplatte 11 eingreifen.

Die Lager 18 für die Führungswalzen 7 bestehen aus nach oben offenen Einstecköffnungen 19 in Stützwänden 20, die auf der Abdeckplatte 11 des Verschlußunterteils 1 angeordnet sind. Diese Einstecköffnungen 19 begrenzen den diametralen Einschnitt 21 in der Verschlußoberseite 6 für den Dichthebel 3 und das Federscharnier 2 an beiden Seiten des Einschnittes 21. Die Lagerfläche 22 der Schwenklager 18 für die Führungswalzen 7 sind jeweils halbkreisförmig vertieft und in Stützwänden 23 vorgesehen, die quer zu dem Einschnitt 21 an beiden Seiten desselben vorgesehen sind und der Schwenkverbindung 16 zwischen Verschlußunterteil 1 und Federscharnier 2 zugekehrt sind. Diese Stützwände 23 bilden eine Erweiterung des Einschnitts 21 im Bereich der Führungswalzen 7.

Wie aus Fig. 2 ersichtlich ist, ist der Dichthebel 3 im wesentlichen rechteckig ausgebildet und zusammen mit dem Federscharnier 2 in dem diametralen Einschnitt 21 in der Verschlußoberseite 6 zusammen mit den Führungswalzen 7 zwischen den im wesentlichen zueinander parallelen, den Einschnitt 21 und die Führungswalzen 7 begrenzenden Stützwänden 22, 23 versenkbar. Dabei ist die Länge des Dichthebels 3 größer bemessen als die Länge des Federscharniers 2. Ferner ist die Schwenkverbindung zwischen Federscharnier 2 und Verschlußunterteil 1 schmaler bemessen als diejenige mit den Führungswalzen 7, wie aus Fig. 2 ersichtlich ist.

Der Schnappverschluß ist im Spritzgußverfahren aus Kunststoff einteilig für flexible oder nicht deformierbare Behälter vorgesehen. Das Verschlußunterteil 1 kann auf den Behälter aufgeschraubt oder geschrumpft werden, derart, daß der als Dichtkonus ausgebildete Stopfen 12 den Behälter abdichtet. Der Zusammenbau bzw. die Komplettierung von Verschlußunterteil 1 und Dichthebel 3 werden somit bereits im Werkzeug bewerkstelligt. Das Federscharnier 2 mit angespritztem Dichthebel wird in Verbindung mit der einen Filmanguß bildenden Schwenkverbindung in die Kappenoberfläche bzw. Verschlußoberseite 6 umgelegt und versenkt, wie Fig. 3 zeigt, wobei ein flächengleicher Abschluß an der Verschlußoberseite 6 gebildet wird. In Fig. 4 ist der kinematische Rotationsablauf der beiden Führungswalzen 7 mit exzentrischer Anbindung des Federscharniers 2 veranschaulicht. In geschlossener Stellung des Dichthebels 3 ist das Federscharnier 2 ungespannt, wobei die seitlichen Führungswalzen 7 in den Schwenklagern 18 eine parallele Führung des Dichthebels 3 gewährleisten. Beim Öffnen des Dichthebels 3 aus der in Fig. 4 gezeigten Schließlage in Richtung des Pfeiles 8 wölbt sich das Federscharnier 2 nach außen in Richtung des Pfeiles x, weil der tangentiale Anlenkpunkt der Schwenkverbindung 15 zwischen Federscharnier 2 und Dichthebel 3 in Fig. 4 in Uhrzeigerrichtung auf einem Schwenkkreis verdreht wird, so daß sich der Abstand der Gelenke der beiden Schwenkverbindungen 15 und 16 vermindert und das Federscharnier gespannt wird.

In der Totpunktstellung 9, in die der Dichthebel nach einer Bewegung um etwa 90° aus der Schließstellung gelangt, wird somit die maximale Vorspannkraft des Federscharniers 2 erzielt. Nach Überwindung dieses oberen Totpunktes 9, d.h. nach Überschreiten der kürzesten, strichpunktiert dargestellten Verbindungslinie 23 zwischen der Achse der Führungswalzen 7 und der Gelenkverbindung 16 in Uhrzeigerrichtung wirkt sich die Vorspannung des Federscharniers 2 im Sinne einer beschleunigten Öffnungsbewegung des Dichthebels 3 aus der Totpunktstellung 9 in die geöffnete Endstellung 10 aus, in der das Federscharnier 2 in der in Fig. 4 dargestellten gestreckten Lage gezeigt ist, so daß der Dichthebel in dieser äußersten Offenstellung fixiert ist. Der Schließvorgang des Dichthebels läuft naturgemäß in umgekehrter Reihenfolge ab.

## Patentansprüche

1. Einteiliger Schnappverschluß aus Kunststoff mit einem Verschlußunterteil (1), der auf dem die Öffnung eines Behälters umgebenden Hals mittels eines von der Unterseite einer Abdeckplatte (11) vorstehenden Teils (12) dicht anbringbar ist, wobei eine Öffnung (13) durch die Abdeckplatte mittels eines Stopfens verschließbar ist, der an der Unterseite eines gegenüber dem Verschlußunterteil (1) schwenkbar gelagerten Dichthebels (3) angeordnet ist, der im Abstand oberhalb der Abdeckplatte (11) mit dem Verschlußunterteil (1) durch ein Federscharnier (2) verbunden und unter Überwindung einer Totpunktlage mit seitlichen Drehzapfen in Ausnehmungen (19) von Stützwänden (22, 23) zwischen einer Öffnungs- und Schließstellung schwenkbar gelagert ist, die auf der Abdeckplatte (11) des Verschlußunterteils (1) angeordnet sind und einen Einschnitt (21) für die versenkbare Aufnahme des Dichthebels (3) und des Federscharniers (2) seitlich begrenzen, wobei in Schließstellung des Dichthebels (3) die Oberseite desselben sowie des ungespannnten Federscharniers (2) mit der Verschlußoberseite flächengleich ausgebildet ist,
dadurch gekennzeichnet, daß die seitlichen Drehzapfen als zylindrische Führungswalzen (7) ausgebildet sind, wobei die Oberfläche des Dichthebels (3) sich tangential zu den Führungswalzen (7) erstreckt und der Dichthebel (3) längs einer Mantellinie mit einer Schwenkverbindung (15) an das Federscharnier (2) angebunden ist, und daß die Führungswalzen (7) auf der Oberseite der Abdeckplatte (11) in Lager (18) eingreifen, die aus nach oben offenen Einstecköffnungen (19) in den Stützwänden (22, 23) bestehen und Lagerflächen (21) aufweisen, die an einer Seite der Einstecköffnungen (19) aus halbkreisförmigen Vertiefungen bestehen, die der Schwenkverbindung (16) zwischen Verschlußunterteil (1) und Federscharnier (2) zugekehrt sind.

2. Verschluß nach Anspruch 1, dadurch gekennzeichnet, daß der länger als das Federscharnier (2) ausgebildete Deckel (3) im geöffneten Zustand das Federscharnier (2) im wesentlichen abdeckt.

3. Verschluß nach den Ansprüchen 1 oder 2, dadurch gekennzeichnet, daß die Schwenkverbindung (16) zwischen Verschlußunterteil (1) und Federscharnier (2) schmaler als diejenige (15) an den Führungswalzen (7) ist.

## Claims

1. One-piece snap closure of plastics material with a lower portion (1) which may be mounted in a sealed manner on the throat surrounding the opening of a container by means of a member (12) projecting from the undersurface of a cover plate (11), whereby an opening (13) through the cover plate may be closed by means of a plug which is arranged on the undersurface of a sealing arm (3) which is mounted so as to be pivotable with respect to the lower portion (1) and which is connected spaced above the cover plate (11) to the lower portion (1) by a spring hinge (2) and is mounted with lateral pivots in openings (19) in support walls (22,23) so as to be pivotable between an open and a closed position by overcoming a dead-centre position, which support walls are arranged on the cover plate (11) of the lower portion (1) and laterally define a recess (21) for the recessed accommodation of the sealing arm (3) and the spring hinge (2), whereby in the closed position of the sealing arm (3) the upper surface thereof and of the unstressed spring hinge (2) is flush with the upper surface of the closure,
characterised in that the lateral pivots are constructed as cylindrical guide rollers (7), the surface of the sealing arm (3) extending tangentially to the guide rollers (7) and the sealing arm (3) being connected to the spring hinge (2) along a surface line with a pivotal connection (15) and that the guide rollers (7) engage the upper surface of the cover plate (11) in bearings (18) which comprise upwardly open insertion openings (19) in the support walls (22,23) and have bearing surfaces (21) which, on one side of the insertion openings (19) comprise semi-circular recesses which are directed towards the pivotal connection (16) between the lower portion (1) and the spring hinge (2).

2. Closure as claimed in claim 1, characterised in that the lid (3), which is constructed to be longer than the spring hinge (2) substantially covers the spring hinge (2) in the open condition.

3. Closure as claimed in claims 1 or 2, characterised in that the pivotal connection (16) between the lower portion (1) and the spring hinge (2) is narrower than that (15) at the guide rollers (7).

## Revendications

1. Bouchon emboîtable en une seule pièce de matière plastique, comportant une partie inférieure (1), qui peut être mise en place de façon étanche sur le col entourant l'ouverture d'un récipient au moyen d'une partie (12) faisant saillie du côté inférieur d'une plaque de recouvrement (11), une ouverture (13) traversant la plaque de recouvrement pouvant être fermée au moyen d'un tampon, qui est disposé sur le côté inférieur d'un levier d'étanchéité (3), monté de façon pivotante par rapport à la partie inférieure de bouchon (1) et qui est relié, à distance au-dessus de la plaque de recouvrement (11), avec la partie inférieure de bouchon (1) au moyen d'une charnière à ressort (2) et qui est monté, avec dépassement d'une position de point mort, au moyen de tourillons latéraux dans des évidements (19) de parois d'appui (22, 23), ces parois étant disposés sur la plaque de recouvrement (11) de la partie inférieure de bouchon (1) et délimitant latéralement une encoche (21) pour la réception en creux du levier d'étanchéité (3) et de la charnière à ressort (2), les côtés supérieurs respectifs de la charnière à ressort non tendue (2) et du levier d'étanchéité (3), dans la position de fermeture de ce dernier, étant agencés avec des surfaces égales au côté supérieur du bouchon,
- caractérisé en ce que les tourillons latéraux sont agencés comme des parties cylindriques de guidage (7), la surface du levier d'étanchéité (3) s'étendant tangentiellement aux éléments cylindriques de guidage (7) et le levier d'étanchéité (3) étant relié le long d'une génératrice à la charnière à ressort (2) au moyen d'une liaison pivotante (15), et en ce que les éléments cylindriques de guidage (7) s'accrochent sur le côté supérieur de la plaque de recouvrement (11) dans des paliers (18), qui sont constitués par des ouvertures d'emmanchement (19), ouvertes vers le haut et formées dans les parois d'appui (22, 23), et qui comportent des surfaces d'appui (21), qui se composent, d'un côté des ouvertures d'emboîtement (19), de creux de forme demi-circulaire qui sont dirigés vers la liaison pivotante (16) existant entre la partie inférieure de bouchon (1) et la charnière à ressort (2).

2. Bouchon selon la revendication 1, caractérisé en ce que le couvercle (3), réalisé plus long que la charnière à ressort (2), est dans l'essentiel recouvert dans la condition d'ouverture de la charnière à ressort (2).

3. Bouchon selon les revendications 1 ou 2, caractérisé en ce que la liaison pivotante (16) entre la partie inférieure de bouchon (1) et la charnière à ressort (2) est plus étroite que celle (15) prévue sur les éléments cylindriques de guidage (7).
